# EUROPÄISCHE PATENTANMELDUNG

(11) **EP 0 648 455 A2**
(43) Veröffentlichungstag der Anmeldung: **19.04.1995**
(21) Anmeldenummer: 94114555.9
(22) Anmeldetag: 15.09.1994
(51) Int. Cl.: A47F 5/08

(54) **Verfahren zum Aufhängen und Abhängen von Wänden**

(30) Priorität: 18.10.1993 DE 4335447
(71) Anmelder: WANZL METALLWARENFABRIK GMBH, D-89336 Leipheim (DE)
(72) Erfinder: Wanzl, Rudolf, D-89340 Leipheim (DE)

(57) **Zusammenfassung**

Die Erfindung betrifft ein Verfahren und eine Einrichtung zum Austausch von Ware in SB-Geschäften, wobei die Ware an Wänden (7) plaziert ist, die an ortsfesten Bauteilen wie Pfosten (5), Träger, Gestellabschnitte, Regale und dergleichen eingehängt und abnehmbar an diesen angeordnet sind. Das Wesen der Erfindung besteht darin, daß die Wände (7) zum Zwecke des Bestückens mit Ware mit Hilfe einer fahrbaren Einrichtung von den ortsfesten Bauteilen abgenommen, in abgenommenem Zustand neu bestückt und anschließend mittels der Einrichtung wieder an den ortsfesten Bauteilen eingehängt werden oder daß bestückte Wände (7) mit Hilfe der fahrbaren Einrichtung lediglich ausgetauscht werden. Zur Durchführung des Verfahrens wird vorgeschlagen, daß die Einrichtung aus einem fahrbaren Hubgerät (1) besteht, das ein zur Aufnahme der Wände (7) bestimmtes Traggestell (3) aufweist.

## Beschreibung

Die Erfindung betrifft ein Verfahren und eine Einrichtung zum Austausch von Ware in SB-Geschäften, wobei die Ware an Wänden plaziert ist, die an ortsfesten Bauteilen wie Pfosten, Träger, Gestellabschnitte, Regale und dergleichen eingehängt und abnehmbar an diesen angeordnet sind.

Es ist bekannt, Ware in SB-Geschäften nicht nur in Regalen anzubieten, sondern sie an Wänden plaziert den Kunden zu präsentieren. Zu diesem Zweck sind die Wände gewöhnlich mit Tragarmen, Haken, Etagen usw. ausgestattet, die zum Tragen der Ware bestimmt sind. Wird Ware verkauft, muß nachbestückt werden. Dies geschieht an Ort und Stelle, was bedeutet, daß Ware aus dem Lager stückweise herangeschafft werden muß. Es sind nicht nur die Bestückungsvorgänge, sondern besonders auch die Transport- und Wegezeiten als kostenintensiv dann zu betrachten, wenn z.B. laufend in geringen Stückzahlen nachbestückt werden muß. Als besonders konstenintensiv erweist sich jedoch ein saisonbedingter Wechsel der anzubietenden Ware dann, wenn es sich um Textilien handelt. Als typisches Beispiel ist hier der Wechsel von Bademoden auf Herbst- und Winterkleidung zu betrachten. In solchen Fällen muß die nicht mehr aktuelle Ware komplett von den Wänden abgenommen und verpackt sowie neue aktuelle Ware ausgepackt und aufgehängt werden. Werden diese Arbeiten während der Ladenöffnungszeiten durchgeführt, so wirkt sich dies erfahrungsgemäß störend auf das Kaufverhalten der Kunden aus.

Es ist Aufgabe der Erfindung, ein Verfahren der gattungsgemäßen Art so zu verbessern, daß eine Kostenersparnis erzielt und eine Störung des Kaufverhaltens der Kunden möglichst vermieden wird.
Ferner ist es Aufgabe der Erfindung, eine Einrichtung vorzuschlagen, welche die Durchführung des erfindungsgemäßen Verfahrens erlaubt.

Die Lösungen der beiden Aufgaben sind in den kennzeichnenden Merkmalen der Ansprüche 1 und 2 beschrieben.

Das vorgeschlagene Verfahren und die dazu geeignete Einrichtung erlauben das Bestücken oder das Abnehmen der Ware an oder von Wänden außerhalb des Verkaufsbereiches in nicht störender Weise. Wände, die neu bestückt werden müssen, brauchen mit dem vorgeschlagenen Hubgerät nur von den ortsfesten Bauteilen abgenommen und in das Lager gefahren werden, um dort bestückt zu werden. Sind die Wände neu bestückt, werden sie mit dem Hubgerät in den Verkaufsraum gefahren und dort an den ortsfesten Bauteilen wieder eingehängt. Arbeitet man mit einer größeren Anzahl von Wänden als Einhängeplätze für Wände vorhanden sind, so kann mit einem Hubgerät eine neu bestückte Wand herangefahren und mit einem weiteren Hubgerät die zu bestückende Wand abgenommen und in das Lager gefahren werden. Dadurch wird vermieden, daß Einhängeplätze für längere Zeit leer bleiben. Der Vorteil der Erfindung macht sich insbesondere auch dann bemerkbar, wenn es gilt Saisonartikel ohne großen Zeitaufwand auszutauschen. Dies ist z.B. dann der Fall, wenn Bademode der Herbstkleidung Platz machen soll oder wenn bei plötzlich einsetzendem Regenwetter Regenschirme kurzfristig an geeigneter Stelle plaziert werden sollen. Solche kurzfristigen Aktionen lassen sich z.B. dann durchführen, wenn im voraus entsprechend bestückte Wände auf Lager gehalten werden. In solchen Fällen werden die Wände nicht neu bestückt, sondern lediglich durch andere bestückte Wände ausgetauscht. Alle eben genannte Beispiele tragen zu einer erheblichen Kostenersparnis bei. Auch unterbleibt eine Störung des Kaufverhaltens der Kunden, da das Aus- oder Umtauschen von Wänden wesentlich schneller erfolgt, als das bisherige, während der Verkaufszeiten in den Verkaufsräumen durchgeführte umständliche Abnehmen von Haken, Tragarmen, Böden und Etagen mit anschließendem Austausch der Ware und erneutem Aufstecken dieser Teile.

Die Erfindung wird anhand eines schematisch dargestellten Ausführungsbeispieles näher erläutert.

In der Zeichnung sind ein mit einem Traggestell 3 ausgestattetes fahrbares Hubgerät 1, zwei Wände 7 und vier Pfosten 5 dargestellt. Das Hubgerät 1 kann ein bekannter Deichselhubwagen sein, auf den das Traggestell 3 gegen Lösen gesichert aufgesetzt ist. Das Traggestell 3 weist im Beispiel vier Vorsprünge 4 auf, die zum Hintergreifen und zum Tragen einer Wand 7 vorgesehen sind. Die beiden Wände 7 sind im Beispiel als aus Draht gefertigte Gitterwände gestaltet. Die Wände 7 sind mit Haken 8 ausgestattet, die zum Eingreifen in mit entsprechenden Öffnungen 6 ausgestatteten hohlen Pfosten 5 bestimmt sind. Im Handel werden die Pfosten 5 auch als gelochte Rohre bezeichnet. Anstelle der Pfosten 5 können auch aus Draht gefertigte Träger, Gestellabschnitte, Regale und dergleichen vorgesehen sein. Alle diese stellvertretend als Pfosten 5 bezeichneten Bauteile sind ortsfest angeordnet, also beispielsweise entweder mit dem Boden und der Decke, oder mit einer Gebäudewand und dem Fußboden verschraubt. An den Wänden 7 sind -im Beispiel nicht eingezeichnet- gewöhnlich Tragarme, Haken, Böden, Etagen usw. eingehängt, die in bekannter Weise zum Tragen der zu präsentierenden Ware vorgesehen sind. Das Abhängen einer zu bestückenden Wand 7 erfolgt dadurch, daß das Hubgerät 1 mit seinen beiden Zinken 2 die in einem Abstand zu einer Gehäusewand angeordnete Wand 7 unterfährt. Bei diesem Vorgang greifen die Vorsprünge 4 des Traggestelles 3 zwischen die Gitterstäbe 9 oder in entsprechende Öffnungen der Wand 7. Durch Anheben der Zinken 2 des Hubgerätes 1 kommen die Vorsprünge 4 des Traggestelles 3 zum Anliegen an die Unterseite zweier horizontaler Gitterdrähte 9. Werden die Zinken 2 weiter nach oben gefahren, tragen die Vorsprünge 4 die Wand 7 und bewirken ein Lösen der Haken 8 der Wand 7 von den Pfosten 5. Fährt man nun mit dem Hubgerät 1 von den Pfosten 5 weg, wird dadurch die Wand 7 von den Pfosten 5 gelöst. Die abgenommene, nunmehr am Traggestell 3 hängende Wand 7 kann zum Bestücken in das Warenlager gefahren werden.
Das Aufhängen einer bestückten Wand 7 an den Pfosten 5 erfolgt in umgekehrter Weise. Die am Traggestell 3 hängende bestückte Wand 7 wird mit Hilfe des Hubgerätes 1 so an die Pfosten 5 herangefahren, daß die an der Wand 7 befindlichen Haken 8 in Eingriff mit den Pfosten 5 kommen. Anschließend werden die Zinken 2 des Hubgerätes 1 abgesenkt, so daß die Wand 7 an den Pfosten 5 einrastet und ihre Gebrauchslage einnimmt. Durch Wegfahren des Hubgerätes 1 von der eingehängten Wand 7 wird das Traggestell 3 von der Wand 7 entfernt. Der in der Zeichnung dargestellte Doppelpfeil soll die Bewegungsrichtungen des Hubgerätes 1 kennzeichnen, die zum Auf- oder Abhängen einer Wand 7 eingehalten werden müssen. Die zur Durchführung des Verfahrens erforderliche Einrichtung besteht aus dem Hubgerät 1 mit daran angeordnetem Traggestell 3.

## Patentansprüche

1. Verfahren zum Austausch von Ware in SB-Geschäften, wobei die Ware an Wänden (7) plaziert ist, die an ortsfesten Bauteilen wie Pfosten (5), Träger, Gestellabschnitte und dergleichen eingehängt und abnehmbar an diesen angeordnet sind, dadurch **gekennzeichnet,** daß die Wände (7) zum Zwecke des Bestückens mit Ware mit Hilfe einer fahrbaren Einrichtung von den ortsfesten Bauteilen abgenommen, in abgenommenem Zustand neu bestückt und anschliessend mittels der Einrichtung wieder an den ortsfesten Bauteilen eingehängt werden oder daß bestückte Wände (7) mit Hilfe der fahrbaren Einrichtung lediglich ausgetauscht werden.

2. Einrichtung zur Durchführung des Verfahrens nach Anspruch 1, dadurch **gekennzeichnet,** daß die Einrichtung aus einem fahrbaren Hubgerät (1) besteht, das ein zur Aufnahme der Wände (7) bestimmtes Traggestell (3) aufweist.
